# EUROPÄISCHE PATENTSCHRIFT

(11) **EP 0 270 543 B1**
(45) Veröffentlichungstag und Bekanntmachung des Hinweises auf die Patenterteilung: **13.05.1992**
(21) Anmeldenummer: 86905277.9
(22) Anmeldetag: 23.08.1986
(51) Int. Cl.: H01R 4/42

(54) **ANTENNENSTECKDOSE**
AERIAL PLUG SOCKET
PLAQUE DE BRANCHEMENT POUR ANTENNE

(30) Priorität: 28.08.1985 DE 3530721
(43) Veröffentlichungstag der Anmeldung: 15.06.1988
(73) Patentinhaber: HANS KOLBE & CO., 31162 Bad Salzdetfurth (DE)
(72) Erfinder: BURKERT, Manfred, D-3205 Bockenem 1 (DE)
(86) Internationale Anmeldenummer: EP8600498
(87) Internationale Veröffentlichungsnummer: WO8701519

(56) Entgegenhaltungen:
- EP-A- 0 080 845
- DE-A- 2 733 200
- DE-C- 828 999
- DE-C- 951 286
- FR-A- 2 191 296
- GB-A- 1 538 644
- GB-A- 2 095 047

## Beschreibung

Die Erfindung bezieht sich auf eine Antennensteckdose für hohe Frequenzbereiche nach dem Oberbegriff des Anspruchs 1.

Bisher auf dem Markt befindliche Antennensteckdosen übertragen unter Einhaltung der dafür gestellten Anforderungen an die HF-Dichtigkeit und damit zusammenhängend an die Anschlußtechnik der Koaxialkabel sowohl beim Innenleiter als auch beim Außenleiter Frequenzen bis zu ca. 860 MHz. In vermehrtem Maß wird nun gewünscht, Antennensteckdosen auch für sehr hohe Frequenzen tauglich zu machen, um auch von Satelliten empfangene Signale nach Umsetzung und Aufbereitung in dem oberhalb von 860 MHz liegenden Frequenzbereich, insbesondere in Kabelfernsehanlagen, übertragen zu können. Die Übertragung und Auskopplung dieser sehr hohen Frequenzen stellt besondere Anforderungen hinsichtlich der HF-Dichtigkeit und damit zusammenhängend an die Anschlußtechnik der Koaxialkabel.

Bei einer bereits im Gebrauch befindlichen Antennensteckdose mit den Merkmalen des Oberbegriffs des Anspruchs 1 ist das Andrückelement als ein metallener Klemmarm ausgebildet, der einen Kunststoff-Andruckstift trägt und um eine parallel zur Koaxialkabellängsachse verlaufende Achse derart schwenkbar ist, daß sich der Andruckstift gegen den eingeschobenen Innenleiter und diesen auf einen flächigen Anschlußkontakt drückt, der in einem ihn umgebendes Widerlager eingeformt ist. Es hat sich gezeigt, daß mithilfe einer derartigen Klemmvorrichtung für den Innenleiter des Koaxialkabels die Anforderungen hinsichtlich der HF-Dichtigkeit und insbesondere der Mechanik vor allem hinsichtlich der Zugentlastung nicht erfüllt werden können. Der Klemmarm wird in der Betriebslage schnappend verriegelt. Insgesamt läßt sich daher die Klemmvorrichtung für den Innenleiter nicht oder nur unzureichend an unterschiedliche Innenleiterdurchmesser des anzuschließenden Koaxialkabels anpassen.

Der Erfindung liegt die Aufgabe zugrunde, eine Antennensteckdose nach dem Oberbegriff des Anspruchs 1 hinsichtlich der HF-Dichtigkeit und damit zusammenhängend der Anschlußtechnik für sehr hohe Frequenzen und insbesondere für Frequenzen bis ca. 1,8 GHz tauglich zu machen.

Diese Aufgabe wird erfindungsgemäß durch die Kennzeichnenden Merkmale des Anspruchs 1 löst.

Die in den Ansprüchen 3 bis 5 gekennzeichneten Merkmale bzw. Maßnahmen dienen der weiteren Ausgestaltung der Klemmvorrichtung für den Innenleiter nach der Erfindung hinsichtlich der Kompaktheit, der sicheren Führung und der sicheren Kontaktgabe und Halterung. Sämtliche verwendete Teile sind einfach gestaltet und sicher zueinander angeordnet und aneinander geführt.

In weiterer Ausgestaltung der Erfindung wird auch der Anschluß der Außenleiter der anzuschließenden Koaxialkabel hinsichtlich der geschilderten Anforderungen an die sehr hohen Frequenzen entscheidend verbessert. Dies wird bei einer Antennensteckdose, bei der jede Klemmvorrichtung für den Außenleiter aus einem in Einschubrichtung vor der Innenleiter-Klemmvorrichtung angeordneten schwenkbar am Grundträger gelagerten metallenen Klemmarm, der sich mit einer Klemmfläche gegen den Außenleiter legt, und einer auf dem Grundträger angeordneten, der Klemmfläche gegenüberliegenden metallenen Klemmauflage besteht, wobei Klemmfläche und Klemmauflage den Außenleiter in der Betriebslage erfassen und festklemmen, durch die Maßnahmen nach Anspruch 6 erreicht. Hierdurch wird erreicht, daß auch Kabel mit unterschiedlichsten Durchmessern auch an ihren Außenleitern stets vollflächig mit vollständigem elektrischem Kontakt gehalten und auch vollständig zugentlastet werden können. Der Klemmarm paßt sich infolge der Schwenk- und senkrechten Verschiebbarkeit den unterschiedlichen Durchmessern der Kabelaußenleiter einschließlich von deren erfaßten Isoliermänteln derart an, daß stets auf der vollen Klemmfläche ein vollständiger Kontakt und vollständige Andruck in mechanischer Hinsicht gesichert ist. Somit ist auch für die sehr hohen Frequenzen ein sicherer elektrischer Kontakt und eine sichere Zugentlastung erreicht.

Eine besonders zweckmäßige Bauform, die auch leicht handhabbar ist, wird durch die Merkmale des Anspruchs 7 erreicht. Die Führungen lassen sich einfach ausbilden und am Grundträger befestigen, und es kann der Klemmarm mit seinen Schwenkzapfen einfach eingeführt und durch einfache Verformung an den oberen Schlitzenden eine Anschlagbegrenzung vorgenommen werden.

Eine besonders günstige Gestaltung sowohl hinsichtlich der Kontaktgabe als auch hinsichtlich der Zugentlastung auch bei den unterschiedlichsten Kabeldurchmessern wird durch die Rippung nach Anspruch 8 erreicht. Die Wirkung der klemmenden Rippen wird noch verstärkt durch die Gestaltung der Rippenhöhen nach Anspruch 9. Bei gleicher Kraftentwicklung beim Festschrauben des Klemmarms wird der Preßdruck auf den Außenleiter und auch auf die mit erfaßte isolierende Kabelumhüllung kräftiger wegen der durch die Rippung verminderten Auflagefläche, also einen Linienkontakt. Es wird somit auch die Zugentlastung entscheidend verbessert. In Verbindung mit der senkrechten Verschiebbarkeit des Klemmarms wird insgesamt eine außerordentlich sichere und allen Durchmesserunterschieden sich anpassende Kontaktgabe und Festlegung des Kabels erzielt. Eine Verbesserung der Abschirmwirkung insbesondere hinsichtlich der zu übertragenden sehr hohen Frequenzen wird mit der Maßnahme nach dem Anspruch 10 erreicht. Diese Abschirmwirkung wird ganz wesentlich verbessert durch die seitlichen Schirmwände entsprechend der Maßnahme nach dem Anspruch 11. Die Maßnahme nach dem Anspruch 12 wiederum führt zu einem sicheren Massekontakt und damit zu einer noch verstärkten Abschirmwirkung des Klemmarms in Verbindung mit den Schirmwänden innerhalb der Dose.

Durch die Maßnahmen nach dem Anspruch 13 wird erreicht, daß der Schwenkmechanismus für den Schwenkarm erst dann wirkt, wenn der Klemmarm bis zu der Anschlagbegrenzung innerhalb der seitlichen Führungen hochgezogen worden ist. Die Metallzunge wirkt nach Art einer Federzunge und führt so zu einer selbsttätigen Arretierung in der Schwenkstellung des Klemmarms, so daß der Klemmarm beim Montieren der anzuschließenden Koaxialkabel nicht unbeabsichtigt herunterfallen kann.

Bei einer Antennensteckdose für den gleichzeitigen Anschluß zweier paralleler Koaxialkabel bringt unter Anwendung der vorher geschilderten und gekennzeichneten Merkmale die Maßnahme nach dem Anspruch 14 eine außerordentlich einfache Bauform mit der geschilderten sicheren Kontaktgabe, Zugentlastung und Abschirmung mit sich.

Merkmale, weitere Vorteile und Einzelheiten der Erfindung werden anhand eines Ausführungsbeispiels der Erfindung anhand der Zeichnung erläutert. Es zeigen:
Fig. 1 eine schaubildliche, explosionsartig auseinandergezogene Darstellung einer Antennensteckdose nach der Erfindung,
Fig. 2 eine schaubildliche Ansicht der Antennensteckdose mit hochgeschwenktem Klemmarm,
Fig. 3 eine schaubildliche Darstellung entsprechend Fig. 2 mit in Betriebslage geschwenktem und festgeschraubtem Klemmarm und
Fig. 4 eine schaubildliche Detailansicht aus der erfindungsgemäßen Klemmvorrichtung für den Innenleiter des anzuschließenden Koaxialkabels.

Die Antennensteckdose weist zunächst in üblicher Weise einen metallenen Grundträger 1 auf, der auch als Chassis bezeichnet wird. An diesem Grundträger sind die üblichen Koaxialsteckelemente 2 (Stecker bzw. Buchse) für den Steckanschluß von Anschlußkabeln angeordnet. Auf der Unterseite befindet sich die übliche Leiterplatte 3, die die gewünschten elektrischen Bauelemente trägt. Ferner wird unten die Antennensteckdose durch die Verschlußteile 4 verschlossen, was hier nicht näher erläutert zu werden braucht.

Die hier dargestellte Antennensteckdose ist als Doppelsteckdose in üblicher Weise ausgebildet. Das im folgenden beschriebene Ausführungsbeispiel der Erfindung bezieht sich daher stets auf die Ausbildung für den Anschluß von zwei Koaxialkabeln.

Im folgenden wird zunächst die erfindungsgemäße Klemmvorrichtung für die Innenleiter der seitlich in die Antennensteckdose einzuführender Koaxialkabel beschrieben.

In Ausnehmungen 5 im metallenen Grundträger sind zwei Aufnahmestücke 6 aus Isolierstoff hindurchgeführt, die auf einer Traverse 7 aus Isolierstoff unterhalb des Grundträgers gehalten sind. In einer Ausnehmung 8 jedes Aufnahmestücks 6 ist an deren Boden ein Widerlager geformt, wie dies deutlicher in schematischer Darstellung bei 9 in Fig. 4 ersichtlich ist. Auf dieses Widerlager 9 ist jeweils quer zum einzuschiebenden Innenleiter 10 (Fig. 4) des anzuschließenden Koaxialkabels ein Drahtende aufgelegt, dessen weiterer Verlauf nach unten zum jeweiligen Anschluß an die elektrischen Bauteile der Leiterplatte geführt ist. Es ragt somit das Drahtende 10 quer zur Einschubrichtung des Kabelinnenleiters in die Ausnehmung 8 hinein. Jedes Aufnahmestück 6 ist blockförmig aus Isolierstoff mit seitlichen Führungswandungen geformt, wie Fig. 1 zeigt, und deren Funktion im folgenden noch beschrieben wird. Das ins Doseninnere führende Anschlußende des den Anschlußkontakt bildenden Drahtendes 10 verläuft, wie Fig. 1 zeigt, in einem Schlitz einer Führungswandung des Aufnahmestücks 6, im Ausführungsbeispiel in der jeweils links gelegenen Führungswandung.

Die Klemmvorrichtung für den Innenleiter besteht ferner aus einem Andrückelement, das aus einem durch eine Schraube 12 in Richtung auf das Widerlager 9 festziehbaren und an und in dem Aufnahmestück 6 verschieblich geführten Führungsstück 13 besteht, das ein Druckstück 14 trägt. Das Druckstück 14 besteht aus Isolierstoff. Das übrige Führungsstück 13 besteht entweder aus Kunststoff oder, falls dies die Festigkeit erfordert, aus einem festeren Material als das Druckstück, insbesondere aus Metall. Jedes Druckstück 14 ist, wie bei einer Zusammenschau der Teile in Fig. 1 ersichtlich ist, in der zugehörigen Ausnehmung 8 des das Widerlager 9 umgebenden Aufnahmestücks 6 verschieblich geführt. Fig. 4 zeigt das Führungsstück 13 mit seinem Druckstück 14 und der Schraube 12 in vergrößertem Maßstab, hinsichtlich des Widerlagers bzw. Aufnahmestücks nur mit den zur Erläuterung dienlichen Teilen.

Die Ausnehmungen 8 sind in Richtung auf das einzuschiebende Koaxialkabel dem einzuschiebenden Innenleiter geöffnet.

Wie Fig. 4 im einzelnen zeigt, ist die Oberfläche des Widerlagers 9 quer zum Drahtende 10 geneigt, nämlich dachförmig, profiliert. Komplementär dazu ist die zugehörige Andrückfläche des Druckstücks 14 profiliert. Wird somit mit Hilfe der Schraube 12 und über das Führungsstück 13 das Druckstück 14 gegen das Widerlager 9 bei eingeschobenem Innenleiter 10a festgezogen, so verformt sich der Innenleiter 10a entsprechend dem mit aufliegendem Drahtende 10 verlaufenden oberen Profil und wird somit sicher kontaktiert und sicher mechanisch festgelegt.

Die Klemmvorrichtung für den Außenleiter ist bei der Antennensteckdose nach der Erfindung in folgender Weise gestaltet: Ein Klemmarm 15 ist oberhalb des Grundträgers 1 um eine in Einschubrichtung hinter der InnenleiterKlemmvorrichtung liegende, quer zur Anschlußkabellängsachse verlaufende Achse schwenkbar und in seitlichen Führungen nach oben anschlagbegrenzt senkrecht zur Anschlußkabellängsachse verschiebbar gelagert und in der Betriebslage gegen den Außenleiter des Koaxialkabels, in Fig. 4 mit 16 bezeichnet, verschraubbar. Die seitlichen Führungen bestehen aus senkrechten geschlitzten Führungsschienen 17, wie am besten aus Fig. 2 und 3 ersichtlich ist. In die Schlitze 18 der Führungsschienen 17 greift jeweils ein seitlicher Schwenkzapfen 19 des Klemmarms 15 ein. Die Schlitze 18 sind oben zur Anschlagbegrenzung verengt, z.B. durch Abwinkeln eines Steges wie bei 20 in Fig. 3 dargestellt. Es ist somit ersichtlich, daß der Klemmarm 15 in den Führungsschlitzen 18 senkrecht zur Ebene des Grundträgers verschieblich und außerdem über die Schwenkzapfen 19 verschwenkbar ist.

Wie insbesondere aus Fig. 2 ersichtlich ist, ist die Klemmfläche des Klemmarms 15 quer zur Anschlußkabellängsrichtung gerippt durch in ihren Längsrichtung gerundete Rippen 21. Die Rippenhüllen sind dabei in Einschubrichtung zunehmend ausgebildet. Ferner sind die sich auf den metallenen Außenleiter des Koaxialkabels bewegenden Rippen mit größerer Auflagefläche versehen als die nachfolgenden Rippen, die sich auf den Isoliermantel des Kabels legen, wie deutlich aus Fig. 2 ersichtlich ist.

Auf dem metallenen Grundträger 1 ist ferner der Klemmfläche mit den Rippen 21 des Klemmarms 15 zugeordnet eine Klemmauflage 22 vorgesehen, die ebenfalls quer zur Anschlußkabellängsrichtung gerippt ist, wie die insbesondere aus Fig. 2 ersichtlichen Rippen 23 zeigen, die hinsichtlich der zunehmenden Rippenhöhe und der Breite der Auflageflächen entsprechend den Rippen 21 am Klemmarm 15 gestaltet sind.

Auf der in Einschubrichtung rückwärtigen Seite des Klemmarms 15 ist zwischen den seitlichen Führungsschienen 17 gelegen eine Metallzunge 24 am Grundträger angeordnet, die mit einem an der Klemmarmkante vorgesehenen Vorsprung 25 derart zusammenwirkt, daß der Klemmarm in der gegen den Führungsanschlag 20 hochgezogenen Stellung gemäß Fig. 2 schwenkbar und in der hochgeschwenkten Stellung selbsttätig arretierbar ist. Fig. 2 zeigt diese Stellung.

Der Klemmarm 15 weist in seinem die Innenleiterklemmvorrichtung umgebenden Bereich nach unten weisende Seitenwangen 26 auf. An den Längsseiten des Klemmarms 15 sind in diesem Bereich, also wenigstens im Bereich der Seitenwangen 26, auf dem Grundträger 1 Schirmwände 27 angeordnet, die zusätzlich jeweils mit Kontaktfedern 28, hier nach Art von Korbfedern, belegt sind, die sich somit gegen die Seitenwangen 26 des Klemmarms 15 in seiner in Fig. 3 dargestellten Betriebslage fest und federnd anlegen.

Mit Hilfe der unverlierbar im Klemmarm 15 gehaltenen Mutter 29 ist der Klemmarm auf dem Schraubzapfen 30 in der Klemm- und Betriebslage fest verschraubbar.

Fig. 2 zeigt deutlich auch die Klemmvorrichtungen für den Innenleiter in der Betrieblage, bei der also jeweils das Druckstück 14 den Innenleiter 10a auf das Drahtende 10 und das Widerlager 9 preßt.

Das Druckstück 14 (Fig.4) kann entweder als besonderes Bauteil an dem Führungsstück 13 befestigt sein, oder es kann - bei Herstellung beider Teile aus Kunststoff - mit dem Führungsstück 13 einteilig ausgebildet sein.

## Patentansprüche

1. Antennensteckdose für hohe Frequenzbereiche mit einem Grundträger, der Koaxialsteckelemente für den Steckanschluß von Anschlußkabeln trägt, und mit auf dem Grundträger angeordneten Klemmvorrichtungen für den Innenleiter einerseits und für den Außenleiter andererseits jedes in die Dose einzuführenden Koaxialkabels, wobei jede Innenleiter-Klemmvorrichtung ein Widerlager aus Isolierstoff mit einem zum Doseninnern führenden drahtförmigen Anschlußkontakt und ein Andrückelement mit einem Druckstück aus Isolierstoff zur Pressung des eingeschobenen Innenleiters gegen den auf dem Widerlager liegenden Anschlußkontakt aufweist, gekennzeichnet durch folgende Merkmale:
a) Das Widerlager (9) ist am Boden einer Ausnehmung (8) eines mit seitlichen Führungswänden versehenen blockförmigen Aufnahmestücks (6) ausgebildet,
b) das als Führungsstück ausgebildete Andrückelement (13) ist durch eine Schraube (12) in Richtung auf das Widerlager (9) festziehbar und zusammen mit dem von der Ausnehmung (8) aufgenommenen Druckstück (14) an und in dem Aufnahmestück (6) verschiebbar,
c) das den Anschlußkontakt bildende Drahtende (10) verläuft quer zur Achse des Innenleiters (10a), der über eine einseitige Öffnung in die Ausnehmung (8) des Aufnahmestückes (6) einschiebbar ist,
d) Die Oberfläche des Widerlagers (9) ist quer zum Drahtende (10) geneigt profiliert und die zugehörige Andrückfläche des Druckstückes (14) dazu komplementär profiliert.

2. Antennensteckdose nach Anspruch 1, dadurch gekennzeichnet, daß das Führungsstück (13) mit wenigstens einer Seitenwange an einer Führungswand des Aufnahmestücks (6) gleitbar anliegt.

3. Antennensteckdose nach einem der Ansprüche 1 bis 2, dadurch gekennzeichnet, daß das ins Doseninnere führende Anschlußende des den Anschlußkontakt bildenden Drahtendes (10) in einem Schlitz (11) einer Führungswandung des Aufnahmestücks (6) verläuft.

4. Antennensteckdose nach einem der Ansprüche 1 bis 3, dadurch gekennzeichnet, daß das Führungsstück (13) des Andrückelements aus einem gegenüber dem Druckstück (14) festeren Material, insbesondere Metall, besteht und das Druckstück aus Isolierstoff auf dessen Unterseite befestigt ist.

5. Antennensteckdose nach einem der Ansprüche 1 bis 4, dadurch gekennzeichnet, daß jedes Aufnahmestück (6) und Widerlager (9) auf einer Traverse (7) aus Isolierstoff im Grundträger (1) gehalten sind.

6. Antennensteckdose nach einem der Ansprüche 1 bis 5, bei der die Klemmvorrichtung für den Außenleiter aus einem in Einschubrichtung vor der Innenleiter-Klemmvorrichtung angeordneten schwenkbar am Grundträger gelagerten metallenen Klemmarm, der sich mit einer Klemmfläche gegen den Außenleiter legt, und einer auf den Grundträger angeordneten, der Klemmfläche gegenüberliegenden metallenen Klemmauflage besteht, wobei Klemmfläche und Klemmauflage den Außenleiter in der Betriebslage erfassen und festklemmen, dadurch gekennzeichnet, daß der Klemmarm (15) um eine in Einschubrichtung hinter der Innenleiter-Klemmvorrichtung (6, 13) verlaufende Achse schwenkbar und in seitlichen Führungen (17) nach oben anschlagbegrenzt senkrecht zur Anschlußkabellängsachse verschiebbar am Grundträger (1) gelagert und in der Betriebslage gegen den Außenleiter verschraubbar ist.

7. Antennensteckdose nach Anspruch 6, dadurch gekennzeichnet, daß die seitlichen Führungen aus senkrechten geschlitzten Führungsschienen (17) bestehen, in deren Schlitze (18) seitliche Schwenkzapfen (19) des Klemmarms (15) eingreifen und deren Schlitze oben zur Anschlagbegrenzung verengt sind (20).

8. Antennensteckdose nach Anspruch 6 oder 7, dadurch gekennzeichnet, daß die Klemmfläche des Klemmarms (15) und die Klemmauflage (22) quer zur Anschlußkabellängsrichtung gerippt sind (21,23).

9. Antennensteckdose nach Anspruch 8, dadurch gekennzeichnet, daß die Rippenhöhen in Einschubrichtung zunehmend ausgebildet sind.

10. Antennensteckdose nach einem der Ansprüche 6 bis 9, dadurch gekennzeichnet, daß der Klemmarm (15) wenigstens in seinem die Innenleiterklemmvorrichtung umgebenden Bereich nach unten weisende Seitenwangen (26) aufweist.

11. Antennensteckdose nach einem der Ansprüche 6 bis 10, dadurch gekennzeichnet, daß an den Längsseiten des Klemmarms (15) auf dem Grundträger (1) metallene Schirmwände (27) angeordnet sind.

12. Antennensteckdose nach Anspruch 11 dadurch gekennzeichnet, daß die dem Klemmarm (15,26) zugewandten Flächen der Schirmwände (27) mit Kontaktfedern (28), insbesondere Korbfedern, belegt sind.

13. Antennensteckdose nach einem der Ansprüche 6 bis 12, dadurch gekennzeichnet, daß auf der in Einschubrichtung rückwärtigen Seite des Klemmarms (15) zwischen den seitlichen Führungen (17) gelegen eine Metallzunge (24) am Grundträger (1) angeordnet ist, die mit einem an der Klemmarmkante vorgesehenen Vorsprung (15) derart zusammenwirkt, daß der Klemmarm (15) in der gegen den Führungsanschlag (20) hochgezogenen Stellung schwenkbar und in der hochgeschwenkten Stellung selbsttätig arretierbar ist.

14. Antennensteckdose nach einem der Ansprüche 6 bis 13 für den gleichzeitigen Anschluß zweier paralleler Koaxialkabel, dadurch gekennzeichnet, daß für beide Außenleiter ein einziger Klemmarm (15) mit seiner Schwenk- und Verschiebeführung und den seitlichen Schirmwänden und eine einzige Klemmauflage (22) mit jedem Außenleiter zugeordneten Rippungen (23) vorgesehen sind.

15. Antennensteckdose nach einem der Ansprüche 1 - 3, dadurch gekennzeichnet, daß das Führungsstück (13) aus Kunststoff besteht.

16. Antennensteckdose nach Anspruch 15, dadurch gekennzeichnet, daß das Führungsstück (13) und das Druckstück (14) einteilig aus Kunststoff gefertigt sind.

## Claims

1. Antenna outlet device for high frequency bands having a metal base-frame carrying the coaxial plug terminals accepting the plugs of coaxial connect cables and having, in the same metal base, clamping facilities for the connection of the central and the outer conductors of each of the coaxial cables to be inserted into the outlet device, each of the clamp terminals for the central conductors comprising a base-frame-mounted counter-bearing made of insulating material with a terminal contact leading inside the antenna outlet device and a pressure element having a hold-down tag made of insulating material which grips the central conductor once inserted and in working position pressing it against the terminal contact on the counter-bearing, characterized by the following features:
a) The counter-bearing (9) is molded on to the bottom of a recess (8) of an receptacle (6) constructed as a block with lateral guide plates;
b) the guide element (13) constructed as a pressure element can be tightened down to the counter-bearing (9) by means of a screw (12) being slide-mounted in the insert element (6) together with the hold-down tag (14) protruding into the recess (8);
c) the piece of wire (10) forming the terminal contact runs at right angles with respect to the longitudinal axis of the central conductor (10a) inserted into the recess (8) of the receptacle (6);
d) the surface of the counter-bearing (9) is molded as a sloping section at right angles with respect to the wire end forming the terminal contact (10), the corresponding pressure surface of the hold-down tag (14) being configured to match its counterpart.

2. Antenna outlet device as per claim 1 characterized by the fact that the guide element (13) touches with at least one of its side jaws at least one of the guide walls of the receptacle (6) in a movable condition.

3. Antenna outlet device as per one of the claims 1 to 2 characterized by the fact that the end of the piece of wire (10) forming the terminal contact which leads inside the device be drawn along a slot (11) in one of the guide walls of the receptacle (6).

4. Antenna outlet device as per one of the claims 1 to 3 characterized by the fact that the guide element (13) of the pressure element is made of a material harder than that of the hold-down tag (14), in particular metal, the hold-down tag of insulating material being fixed to its bottom end.

5. Antenna outlet device as per one of the claims 1 to 4 characterized by the fact that each receptacle (6) and each counter-bearing (9) are held on a cross-bar (7) in the base-frame (1).

6. Antenna outlet device as per one of the claims 1 to 5 where the clamp terminal for the outer conductor consists of a metal clamp lever hinged to the base before the clamp terminal for the central conductor with respect to the cable's inserting direction whose claming surface comes to rest on the outer conductor opposite a metal clamping base located on the chasis and where the clamping surface and the clamping base grip and hold the outer conductor in its working position, characterized by the fact that the clamping lever (15) is fixed to the metal base (1) movable about an axis located behind the clamp facility for the central conductor (6, 13) with respect to the cable's inserting direction, and at right angles with the longitudinal axis of the cable as well as vertically in lateral guides (17) with respect to the longitudinal axis of the coaxial cable with an upper limit-point, and that the clamp lever can be screwed down pressing onto the outer conductor in its working position.

7. Antenna outlet device as per claim 6 characterized by the fact that the side guides are vertical slotted guide bars (17) whose slots (18) support lateral hinge tags (19) of the clamp lever (15) and which slots taper towards their top end to make a limit point (20) for the clamp lever movement.

8. Antenna outlet device as per one of the claims 6 or 7 characterized by the fact that the clamping area of the clamp lever (15) and the clamping base (22) provide reefs (21, 23) at right angles with the cable length.

9. Antenna outlet device as per claim 8 characterized by the fact that the height of those reefs is increasing in the cable's inserting direction.

10. Antenna outlet device as per one of the claims 6 to 9 characterized by the fact that the clamp lever (15) at least where it surrounds the clamp terminal for the central conductor has lateral downward pointing jaws (26).

11. Antenna outlet device as per one of the claims 6 to 10 characterized by the fact that the base-frame (1) has lateral metal screening plates (27) along the sides of the clamp lever (15).

12. Antenna outlet device as per claim 11 characterized by the fact that the faces of the shielding plates (27) turning to the sides of the clamp lever (15, 26) provide contact springs, especially cage-type springs (28).

13. Antenna outlet device as per one of the claims 6 to 12 characterized by the fact that looking in the direction of inserting the cable the base-frame (1) has a metal tongue (24) located at the back of the clamp lever (15) between the lateral guides (17) cooperating with a projection (15) on the edge of the clamp lever such that the clamp lever (15) when pulled up against the limit-point (20) of the guides allows for perpendicular movement, and in the moved-up position snaps into place by itself.

14. Antenna outlet device as per one of the claims 6 to 13 for the joint connection of two parallel coaxial cables, characterized by the fact that the outer conductors of both cables are held in place by just one clamp lever (15) on its hinges and slides and with its lateral screening partitions and a single contact surface (22) with grooved sections assigned to each outer conductor (23).

15. Antenna outlet device as per one of the claims 1 to 3 characterized by the fact that the guide element (13) is made of plastic material.

16. Antenna outlet device as per claim 15 characterized by the fact that the guide element (13) and the hold-down tag (14) are molded in one piece from plastic material.

## Revendications

1. Prise d'antenne pour hautes fréquences ayant un chassis métallique portant les prises coaxiales pour la connexion de câbles de raccordement et portant sur le chassis de base des dispositifs de serrage pour les conducteurs intérieur et extérieur de chacun des câbles coaxiaux à insérer dans la prise, chacun des dispositifs de serrage pour les conducteurs intérieurs étant consitué par un contrepalier en matière isolante muni d'un fil de connexion à l'intérieur de la boîte et un élément de pression avec une pièce de tension en matière isolante pressant le conducteur intérieur inséré contre le fil de connexion disposé sur le contrepalier dotée des caractéristiques suivantes:
a) Le contrepalier (9) est modelé au fond d'un évidement (8) dans un élément d'entrée (6) sous forme de billot muni de faces latérales de guidage;
b) l'élément de pression (13) modelé comme élément de guidage peut être serré sur le contrepalier (9) à l'aide d'une vis (12) étant monté de façon mobile sur l'élément d'entrée (6) ensemble avec la pièce de tension (14) disposée dans l'évidement (8);
c) le fil de contact (10) est disposé en sens transversal par rapport à l'axe du conducteur intérieur (10a) inséré dans l'évidement (8) de l'élément d'entree (6);
d) le contrepalier (9) est pourvu d'un profil incliné en sens transversal au fil de contact (10) tandis que la face opérative de la pièce de tension (14) est dotée d'un profil complémentaire.

2. Prise d'antenne selon la revendication 1 caractérisée du fait que l'élément de guidage (13) se touche de façon glissable avec l'une des faces de guidage de l'élément d'entrée (6).

3. Prise d'antenne selon l'une des revendications 1 à 2 caractérisée du fait que l'extrémité du fil de contact (10) conduisant à l'intérieur de la boîte soit posée dans une rainure (11) pratiquée dans l'élément d'entrée (6).

4. Prise d'antenne selon l'une des revendications 1 à 3 caractérisée du fait que la pièce de guidage (13) de l'élément de pression soit usinée en un matériau plus fort que celui de la pièce de tension (14), plus spécialement en métal, et que la pièce de tension en matière isolante soit fixée à sa face inférieure.

5. Prise d'antenne selon l'une des revendications 1 à 4 caractérisée du fait que chacun des éléments d'entrée (6) et contrepalier (9) soient installés au chassis de base (1) sur une traverse en matière isolante (7).

6. Prise d'antenne selon l'une des revendications 1 à 5 où le dispositif de serrage pour le conducteur exérieur est constitué par un levier de serrage disposé de façon orientable sur le chassis de base avant le dispositif de serrage pour le conducteur intérieur vu en sens de l'insertion du câble se posant sur le conducteur extérieur avec sa zone de serrage et une base de serrage en métal disposée sur le chassis, ces deux élément coopérant pour saisir et arrêter le conducteur extérieur caractérisée du fait que le levier de serrage (15) soit installé sur le chassis de base (1) orientable autour d'une axe située derrière le dispositif de serrage pour le conducteur intérieur (6, 13) vue en sens de l'insertion du câble ainsi que glissable en sens vertical par rapport à l'axe du câble de raccordement dans des guidage latéraux (17) avec des points d'arrêt supérieurs pouvant être vissé contre le conducteur extérieur en position de travail.

7. Prise d'antenne selon la revendication 6 caractérisée du fait que les glissières latérales sont des guidages verticaux avec des rainures (17) et que dans ces rainures (18) s'accrochent des tourillons latéraux (19) du levier de serrage (15) et que ces rainures se fassent plus étroites pour obtenir des point d'arrêt (20) vers leur côté supérieur.

8. Prise d'antenne selon l'une des revendications 6 ou 7 caractérisée du fait que la zone de serrage du levier (15) et la base de serrage (22) soient pourvus de côtelages (21, 23) disposés en sens transversal par rapport à la direction du câble.

9. Prise d'antenne selon la revendication 8 caractérisée du fait que les crêtes de ces côtelages s'augmentent en hauteur en direction de l'insertion du câble.

10. Prise d'antenne selon l'une des revendications 6 à 8 caractérisée du fait que le lever de serrage (15) soit muni de dents latérales (26) montrant vers le bas au moins dans la zone autour du dispositif de serrage pour le conducteur intérieur.

11. Prise d'antenne selon l'une des revendications 6 à 10 caractérisée du fait que le long des côtés du levier de serrage (15) des faces de blindage (27) soient disposés sur le chassis de base (1).

12. Prise d'antenne selon la revendication 11 caractérisée du fait que les façes des parois de blindage (27) se tournant vers les côtés du lever de serrage (15, 26) soient pourvus de ressorts de contact (28), plus spécialement sous forme de resorts en cage.

13. Prise d'antenne selon l'une des revendications 6 à 12 caractérisée du fait qu'à l'arrière du levier de serrage (15) par rapport à la direction du câble il y a sur le chassis de base (1) entre les glissières latérales (17) une languette métallique (24), coopérant de telle manière avec une projecture (15) disposée sur le bord de serrage que le lever de serrage (15) une fois levé vers le point d'arrêt (20) soit orientable et puisse s'arrêter lui-même dans cette position supérieure.

14. Prise d'antenne selon l'une des revendications 6 a 13 pour le branchement simultané de deux câbles coaxiaux en parallèle caractérisée du fait qu'il y ait pour les deux conducteurs extérieurs un seul levier de serrage (15) avec son guidage d'orientation et glissage et ses faces latérales de blindage et une seule base de serrage (22) munis ces deux éléments de côtelages (23) correspondants à chacun des conducteurs extérieurs.

15. Prise d'antenne selon l'une des revendications 1 à 3 caractérisée du fait que l'élément de guidage (13) soit usiné en plastique.

16. Prise d'antenne selon la revendication 15 caractérisée du fait que l'élément de guidage (13) et la pièce de tension (14) soient moulé en une seule plièce en matière plastique.
